# EUROPÄISCHE PATENTSCHRIFT

(11) **EP 0 368 060 B1**
(45) Veröffentlichungstag und Bekanntmachung des Hinweises auf die Patenterteilung: **12.03.1997**
(21) Anmeldenummer: 89119486.2
(22) Anmeldetag: 20.10.1989
(51) Int. Cl.: D01G 19/16

(54) **Zangenaggregat für eine Kämmaschine**
Gripper apparatus for a combing machine
Mécanisme de pinces pour machine de peignage

(30) Priorität: 04.11.1988 CH 4101/88
(43) Veröffentlichungstag der Anmeldung: 16.05.1990
(73) Patentinhaber: MASCHINENFABRIK RIETER AG, CH-8406 Winterthur (CH)
(72) Erfinder: Ackeret, Walter, CH-8472 Seuzach (CH); Mondini, Gian-Carlo, Dr., CH-8400 Winterthur (CH)

(56) Entgegenhaltungen:
- DE-A- 1 179 138
- FR-A- 1 203 890
- GB-A- 2 141 151
- Saechtlin, Hansjürgen, "Kunststoff-Taschenbuch", 20. Ausgabe, 1977, Carl Hanser Verlag München, Wien, Seiten 56- 59 "Verarbeiten und Anwenden kohlenstoffverstärkter Kunststoffe", herausgegeben vom Verein Deutscher Ingenieure VDI-Gesellschaft Kunststofftechnik, 1981, VDI-Verlag GmbH, Düsseldorf, Seiten 1 - 3

## Beschreibung

Die Erfindung bezieht sich auf ein Zangenaggregat für eine Kämmaschine, mit einer Unterzange, die zwei in der Kämmaschine anbringbare Seitenarme und eine von diesen gehaltene Unterzangenplatte aufweist, und mit einer Oberzange, die zwei bezüglich der Unterzange schwenkbare Arme und eine von diesen gehaltene Oberzangenplatte aufweist.

Ein solches Zangenaggregat, wie z.B. aus der CH-PS 351 197 bekannt, wird in einer üblichen Kämmaschine zwischen einer zurückgezogenen Stellung und einer vorgeschobenen Stellung jeweils während eines sog. Kammspiels hin und her bewegt. In der zurückgezogenen Stellung ist die Zange geschlossen, d.h. der vordere Rand der Oberzangenplatte ist gegen den vorderen Rand der Unterzangenplatte gepresst, um einen Faserbart festzuklemmen, der dann von einem rotierenden Rundkamm ausgekämmt wird.

Heute übliche Kämmaschinen arbeiten mit Kammspielzahlen von bis zu etwa 300 pro Minute. Einer an sich wünschbaren weiteren Erhöhung der Kammspielzahl steht u.a. die relativ grosse Masse des zu bewegenden, in der Regel aus Metall bestehenden Zangenaggregates entgegen.

Die Aufgabe der Erfindung besteht darin, die Masse des eingangs angegebenen Zangenaggregates zu reduzieren, so dass mit dem Zangenaggregat höhere Kammspielzahlen, z.B. etwa 360 pro Minute oder gegen 400 pro Minute, erreicht werden können, ohne dass unerwünscht grosse Kräfte und unerwünscht starke Vibrationen auftreten.

Das erfindungsgemässe Zangenaggregat, mit dem die Aufgabe gelöst wird, ist durch die Merkmale des kennzeichnenden Teiles von Patentanspruch 1 aufgezeigt.

Dabei bestehen die Oberzangenplatte und/oder die Unterzangenplatte jeweils aus Faserverbundwerkstoff, der im Bereich der vorderen Ränder der Zangenplatten, d.h. im Bereich der Klemmkanten, zum Erhalt einer ausreichenden Verschleissfestigkeit mit Metall beschichtet sein kann. Ebenso wird vorgeschlagen, den Elastizitätsmodul des Faserverbundwerkstoffes zwischen 10 bis 80 kN./mm² zu wählen, der in einer Richtung gemessen wird, in der wenigstens ein Teil der Fasern im Werkstoff verläuft. Dadurch wird bei entsprechender Klemmkraft eine elastische Durchbiegung an dem vorderen Rand der Unter- und/oder Oberzangenplatte erreicht. Das ermöglicht die gleichmässige Aufbringung der Klemmkraft. Die Zangenplatten können dabei im wesentlichen die gleichen Abmessungen haben wie die bekannten, nur aus Stahl bestehenden Zangenplatten. Da die Dichte des Faserverbundwerkstoffs jedoch wesentlich geringer ist als diejenige von Stahl, können die Zangenplatten entsprechend wesentlich leichter sein. Trotzdem ist mit geeigneten Faserverbundwerkstoffen, insbesondere Kohlefaser- oder Aramid- oder Para-Aramidfaserverbundwerkstoffen, die erforderliche Festigkeit der Zangenplatten ohne weiteres erreichbar.

Für das Bewegen der Unterzange können hin und her schwenkbare Zangenantriebsarme vorgesehen sein, an welchen die Seitenarme der Unterzange angelenkt sind. Auch diese Zangenantriebsarme können zweckmässig wenigstens teilweise aus Faserverbundwerkstoffen bestehen.

Es wird weiterhin vorgeschlagen, die Zangenplatten jeweils aus einer Tragplatte aus Faserverbundwerkstoff und einer an der Tragplatte befestigten Klemmleiste aus Stahl zusammenzusetzen.

Ausführungsbeispiele des erfindungsgemässen Zangenaggregates sind in den Zeichnungen schematisch dargestellt, und zwar zeigen:
- Fig. 1: eine Draufsicht auf ein erfindungsgemässes Zangenaggregat,
- Fig. 2: einen Vertikalschnitt durch das Aggregat von Fig. 1
- Fig. 3: eine Draufsicht auf ein anderes erfindungsgemässes Zangenaggregat
- Fig. 4: einen Vertikalschnitt durch das Aggregat von Fig. 3 und
- Fig. 5: einen ähnlichen Vertikalschnitt wie Fig. 4, jedoch mit anders ausgeführten Zangenplatten
- Fig. 6: eine Draufsicht auf ein anderes erfindungsgemässes Zangenaggregat
- Fig. 7: einen Vertikalschnitt x-x durch das Aggregat nach Fig. 6

Das in den Fig. 1 und 2 dargestellte Zangenaggregat besitzt eine Unterzange mit einem Unterzangenrahmen, der aus zwei durch einen Quersteg 1 miteinander verbundenen Seitenarmen 2 und 3 besteht. Der Quersteg 3 trägt eine sich nach vorn erstreckende Unterzangenplatte 5. Mit der Unterzangenplatte 5 wirkt eine Oberzangenplatte 6 zusammen, die von zwei Armen 8 und 9 getragen ist, welche mit dem Unterzangenrahmen 1, 2, 3 um eine Achse A schwenkbar verbunden sind.

Damit das Zangenaggregat möglichst leicht ist, bestehen die vorstehend beschriebenen Teile, also der Quersteg 1, die Seitenarme 2 und 3, die Unterzangenplatte 5, die Oberzangenplatte 6 und die schwenkbaren Arme 8 und 9, aus Faserverbundwerkstoff. Der Faserverbundwerkstoff ist ein mit Fasern, insbesondere Kohlefasern oder Aramid- oder Para-Aramidfasern ("KEVLAR"-Fasern) verstärkter Kunststoff, der eine hohe Festigkeit aufweist.

Der Quersteg 1 und die Seitenarme 2 und 3 sind mit Versteifungsrippen 1a bzw. 2a bzw. 3a versehen. Die schwenkbaren Arme 8 und 9 der Oberzange 6, 8, 9 können ähnliche Versteifungsrippen (nicht dargestellt) aufweisen.

Für die Unterzangenplatte 5 und/oder für die Oberzangenplatte 6 kann z.B. ein Faserverbundwerkstoff mit einem Elastizitätsmodul von etwa 25 kN/mm² verwendet werden, gemessen in einer Richtung, in der wenigstens ein Teil der Verstärkungsfasern im Werkstoff verläuft. In den Zangenplatten 5 und 6 verläuft zweckmässig wenigstens ein Teil der Verstärkungsfasern in der Richtung von vorn nach hinten, d.h. senkrecht zu den vorderen Rändern (Klemmkanten) der Zangenplatten. Eine Zangenplatte aus einem solchen Faserverbundwerkstoff mit relativ niedrigem Elastizitätskoeffizient wird dann im Betrieb durch die Klemmkraft, mit der die vorderen Ränder der Zangenplatten 5 und 6 bei geschlossenem Zangenaggregat gegeneinandergepresst werden, z.B. etwa 12 bis 15 N/cm, elastisch durchgebogen, z.B. etwa 0.5 mm Auslenkung beim vorderen Rand. Mit einer solchen Durchbiegung kann die Geräuschentwicklung beim Schliessen des Zangenaggregates vermindert werden, da ein Teil der mechanischen Energie beim Schliessen des Zangenaggregates vorübergehend in der elastischen Verformung gespeichert wird und erst beim Öffnen des Zangenaggregates wieder frei wird. Diese Überlegungen gelten auch für die im Nachstehenden noch beschriebenen anderen Ausführungsformen der Erfindung.

In der Ausführungsform gemäss Fig. 1 und 2 ist die Unterzange, d.h. der Unterzangenrahmen 1, 2, 3 und die Unterzangenplatte 5, einstückig ausgebildet. Ebenso ist die Oberzangen 6, 8, 9 einstückig ausgebildet. Es wäre aber natürlich auch möglich, eine oder beide der Zangenplatten 5 und 6 gesondert herzustellen und dann am Unterzangenrahmen 1, 2, 3 bzw. an den schwenkbaren Armen 8 und 9 zu befestigen, z.B. ähnlich wie in der Ausführungsform gemäss Fig. 3 und 4.

Das Zangenaggregat gemäss Fig. 3 und 4 besitzt wieder eine Unterzange mit einem Unterzangenrahmen, der aus zwei durch einen Quersteg 11 miteinander verbundenen Seitenarmen 12 und 13 besteht. Am Quersteg 11 ist, z.B. mit Schrauben 14, eine sich nach vorn erstreckende Unterzangenplatte 15 befestigt. Eine Oberzangenplatte 16 ist, z.B. mit Schrauben 17, an zwei Armen 18 und 19 befestigt, die mit dem Unterzangenrahmen 11, 12, 13 um eine Achse A schwenkbar verbunden sind. Die Unterzangenplatte 15 und die Oberzangenplatte 16 bestehen aus Faserverbundwerkstoff, wie für die Ausführungsform gemäss Fig. 1 und 2 beschrieben, während der Unterzangenrahmen 11, 12, 13 und gewünschtenfalls auch die schwenkbaren Arme 18 und 19 aus Metall bestehen können.

Die vorderen Ränder bzw. Klemmkanten der beiden Zangenplatten 15 und 16 sind in der üblichen Weise so geformt, dass sie bei geschlossenem Zangenaggregat ineinandergreifen und einen festgeklemmten Faserbart nach unten umbiegen. Die erforderlichen Formen der vorderen Ränder können in den aus Faserverbundwerkstoff bestehenden Zangenplatten 15 und 16 durch spanabhebende Bearbeitung, insbesondere durch Fräsen, erzeugt werden. Besser ist es aber, insbesondere bei der Unterzangenplatte 15, wenn man die beim vorderen Rand erforderliche Vertiefung durch Prägen bzw. Einpressen im Zuge der Herstellung der Platte, vor der vollständigen Aushärtung des Faserverbundwerkstoffs, erzeugt. So kann ein Durchtrennen von
Verstärkungsfasern des Faserverbundwerkstoffs, das zu einer zusätzlichen Beeinträchtigung der Festigkeit im Bereich der Versteifung führen würde, vermieden werden.

Die Unterzangenplatte 15 und die Oberzangenplatte 16 können im Bereich ihrer vorderen Ränder bzw. Klemmkanten mit Metall (nicht dargestellt) beschichtet sein, um den Verschleisswiderstand zu erhöhen. Das gilt natürlich auch bei der Ausführungsform gemäss Fig. 1 und 2.

Statt dessen kann man auch die Zangenplatten aus zwei Teilen zusammensetzen, nämlich jeweils aus einer Tragplatte aus Faserverbundwerkstoff und einer an der Tragplatte befestigten, den vorderen Rand der Zangenplatte bildenden Klemmleiste aus Metall, vorzugsweise Stahl. Eine solche Ausführungsform ist in Fig. 5 dargestellt. Die Fig. 5 zeigt die gleichen Teile wie Fig. 4 mit der Ausnahme, dass die Zangenplatten 15 und 16 durch zusammengesetzte Zangenplatten 25 bzw. 26 ersetzt sind. Die Unterzangenplatte 25 besteht aus einer Tragplatte 25a aus Faserverbundwerkstoff, die am Quersteg 11 befestigt ist, und aus einer Tragplatte 26a aus Faserverbundwerkstoff, die an den Armen 18 und 19 (Fig. 3) befestigt ist, und aus einer Klemmleiste 26b aus Stahl, die an der Tragplatte 26a befestigt, z.B. festgeklebt ist.

In Fig. 5 ist auch noch einer der beiden Zangenantriebsarme 27 dargestellt, an denen die Seitenarme 12, 13 der Unterzange angelenkt sind. Die Zangenantriebsarme 27 sitzen in üblicher Weise auf einer Zangenwelle 28 und werden von dieser hin und her geschwenkt, um im Betrieb der Kämmaschine die Unterzange hin und her zu bewegen. Auch diese hin und her schwenkenden Zangenantriebsarme können zweckmässig wenigstens teilweise, etwa mit Ausnahme von Lagerbüchsen, aus Faserverbundwerkstoff bestehen.

Eine weitere Ausführung zeigen die Fig. 6 und 7. Diese Ausführung unterscheidet sich von dem bereits beschriebenen Beispiel nach Fig. 1 dadurch, dass die Unterzange nicht mit einem Unterzangenrahmen als Ganzes aus Faserverbundwerkstoff ausgebildet ist, sondern hierbei werden Seitenarme 2, 3 aus einem metallischen Werkstoff, z.B. aus einem Alu-Druckguss verwendet. Der Quersteg 20, der die beiden Seitenarme 2, 3 über jeweils eine Klebeverbindung K miteinander verbindet, ist aus Faserverbundwerkstoff, bzw. aus einem Kompositmaterial, ausgebildet.

Zur Erzielung einer erhöhten Biegesteifigkeit, sowie eines verdrehfesten Quersteges ist der Quersteg 20 mit aneinander gefügten, aus Kompositmaterial bestehenden U-förmigen Profilen 21 versehen, welche wiederum über eine weitere Verbundwerkstofflage 22 miteinander zu einem einstückigen Quersteg 20 zusammengefasst sind. Diese Kombination von Verbundwerkstofflagen ist fertigungsgemäss erforderlich, da eine derartige wabenförmige Struktur mit nur einer Lage nicht ohne weiteres herstellbar ist.

An dem Quersteg 20 ist die Zangenplatte 23 über eine Klebeverbindung K befestigt. Durch diese Werkstoffkombination von den Seitenarmen 2, 3 und dem Quersteg 20 ist es möglich, die Lagerstellen für die Krafteinleitung in die Unterzange mit einer beherrschbaren Technik so auszubilden, dass sie den Festigkeits- und Funktionsanforderungen entspricht. Andererseits wird durch die Verwendung eines entsprechenden Quersteges aus Kompositmaterial das Gewicht der Unterzange erheblich verringert, was die bereits beschriebenen Vorteile ergibt.

## Patentansprüche

1. Zangenaggregat für eine Kämmaschine, mit einer Unterzange, die zwei in der Kämmaschine anbringbare Seitenarme (2,3,12,13) und eine von diesen gehaltene Unterzangenplatte (5,15,25) aufweist, und mit einer Oberzange, die zwei bezüglich der Unterzange schwenkbare Arme (8,9,18,19) und eine von diesen gehaltene Oberzangenplatte (6,16,26) aufweist, dadurch gekennzeichnet, dass die Oberzangenplatte und/oder die Unterzangenplatte aus Faserverbundwerkstoff bestehen und im Bereich ihrer vorderen Ränder, bzw. Klemmkanten eine Metalloberfläche aufweisen und dass der Faserverbundwerkstoff einen Elastizitätsmodul von 10 bis 80 kN/mm² aufweist, vorzugsweise etwa 25 kN/mm2, gemessen in einer Richtung, in der wenigstens ein Teil der Fasern in dem Werkstoff verläuft, wobei bei entsprechender Klemmkraft durch Verformung der Oberzangenplatte und/oder Unterzangenplatte an deren vorderen Rand eine elastische Durchbiegung erreicht wird.

2. Zangenaggregat nach Anspruch 1, dadurch gekennzeichnet, dass auch die schwenkbaren Arme (8,9) aus Faserverbundwerkstoff bestehen und die Oberzangenplatte (6) mit den schwenkbaren Armen (8,9) einstückig verbunden ist.

3. Zangenaggregat nach Anspruch 1 oder 2, dadurch gekennzeichnet, dass auch die Seitenarme (2,3) aus Faserverbundwerkstoff bestehen und die Unterzangenplatte (5) mit den Seitenarmen (2,3) einstückig verbunden ist.

4. Zangenaggregat nach einem der Ansprüche 1 bis 3, dadurch gekennzeichnet, dass der Faserverbundwerkstoff ein Kohlefaserverbundwerkstoff ist.

5. Zangenaggregat nach einem der Ansprüche 1 bis 3, dadurch gekennzeichnet, dass der Faserverbundwerkstoff ein Aramid- oder Para-Aramidfaser-Verbundwerkstoff ist.

6. Zangenaggregat nach einem der Ansprüche 1 bis 5, dadurch gekennzeichnet, dass die Oberzangenplatte (6,16) und/oder die Unterzangenplatte (5,15) jeweils im Bereich ihrer Klemmkanten durch Fräsen geformt sind.

7. Zangenaggregat nach einem der Ansprüche 1 bis 5, dadurch gekennzeichnet, dass die Oberzangenplatte (6,16) und/oder die Unterzangenplatte (5,15) jeweils im Bereich ihrer Klemmkanten durch Pressen geformt sind.

8. Zangenaggregat nach einem der Ansprüche 1 bis 5, dadurch gekennzeichnet, dass die Oberzangenplatte (26) und/oder die Unterzangenplatte (25) jeweils zusammengesetzt sind aus einer Tragplatte (26a,25a) aus Faserverbundwerkstoff und einer an der Tragplatte befestigten Klemmleiste (26b,25b) aus Metall, vorzugsweise Stahl.

9. Zangenaggregat nach Anspruch 8, dadurch gekennzeichnet, dass die Klemmleiste (26b,25b) an der Tragplatte (26a,25a) festgeklebt ist.

10. Zangenaggregat nach einem der Ansprüche 1 bis 8, dadurch gekennzeichnet, dass die Unterzange und/oder Oberzange teilweise aus Faserverbundwerkstoff ausgebildet ist.

## Claims

1. A nipper unit for a combing machine, with a lower nipper which is provided with two side arms (2, 3, 12, 13) which are attachable in the combing machine and with a lower nipper plate (5, 15, 25) which is held by the same, and with a top nipper which is provided with two arms (8, 9, 18, 19) which are swivellable with respect to the lower nipper and with a top nipper plate (6, 16, 26) which is held by the same, characterized in that the top nipper plate and/or the lower nipper plate are made from fibre composite and are provided with a metallic surface in the zone of their front edges or nip edges and that the fibre composite is provided with an elasticity module of 10 to 80 kN/mm², preferably approx. 25 kN/mm², measured in a direction in which at least a part of the fibres extends in the material, with a respective transverse elasticity being achieved at a respective clamping force by the deformation of the top nipper plate and/or the lower nipper plate at their front edge.

2. A nipper unit as claimed in claim 1, characterized in that the swivellable arms (8, 9) also consist of fibre composite and the top nipper plate (6) is connected with the swivellable arms (8, 9) in one piece.

3. A nipper unit as claimed in claim 1 or 2, characterized in that the side arms (2, 3) also consist of fibre composite and the lower nipper plate (5) is connected with the side arms (2, 3) in one piece.

4. A nipper unit as claimed in one of the claims 1 to 3, characterized in that the fibre composite is a carbon fibre composite.

5. A nipper unit as claimed in one of the claims 1 to 3, characterized in that the fibre composite is an aramid or para-aramid fibre composite.

6. A nipper unit as claimed in one of the claims 1 to 5, characterized in that the top nipper plate (6, 16) and/or the lower nipper plate (5, 15) are each formed in the zone of their nip edges by milling.

7. A nipper unit as claimed in one of the claims 1 to 5, characterized in that the top nipper plate (6, 16) and/or the lower nipper plate (5, 15) are each formed in the zone of their nip edges by pressing.

8. A nipper unit as claimed in one of the claims 1 to 5, characterized in that the top nipper plate (26) and/or the lower nipper plate (25) are each composed of a carrier plate (26a, 25a) made from fibre composite and a nip strip (26b, 25b) which is made from metal, preferably steel, and is attached to the carrier plate.

9. A nipper unit as claimed in claim 8, characterized in that the nip strip (26b, 25b) is rigidly glued to the carrier plate (26a, 25a).

10. A nipper unit as claimed in one of the claims 1 to 8, characterized in that the lower nipper and/or top nipper are partly composed of fibre composite.

## Revendications

1. Ensemble de pinces pour une peigneuse, avec une pince inférieure qui possède deux bras latéraux (2,3,12,13) pouvant être installés dans la peigneuse et une plaque de pince inférieure (5,15,25) maintenue par ceux-ci, et avec une pince supérieure qui possède deux bras (8,9,18,19) oscillants par rapport à la pince inférieure et une plaque de pince supérieure (6,16,26) maintenue par ceux-ci,
caractérisé par le fait que
la plaque de pince supérieure et/ou la plaque de pince inférieure sont constituées de matériau composite renforcé par des fibres et possèdent une surface métallique, dans la zone de leurs bords frontaux respectivement arêtes de pinçage, et que le matériau composite renforcé par des fibres possède un module d'élasticité de 10 à 80 kN/mm², de préférence approximativement 25 kN/mm², mesuré dans une direction dans laquelle au moins une partie des fibres se déplace dans le matériau composite, et où, pour une force de pinçage correspondante, un fléchissement élastique est atteint par déformation de la plaque de pince supérieure et/ou de la plaque de pince inférieure sur leurs bords frontaux.

2. Ensemble de pinces selon revendication 1,
caractérisé par le fait que
les bras oscillants (8,9) sont également constitués de matériau composite renforcé par des fibres, et la plaque de pince supérieure (6) est reliée avec les bras oscillants (8,9,) pour former une seule pièce.

3. Ensemble de pinces selon revendication 1 ou 2,
caractérisé par le fait que
les bras latéraux (2,3) sont également constitués de matériau composite renforcé par des fibres, et la plaque de pince inférieure (5) est reliée avec les bras latéraux (2,3,) pour former une seule pièce.

4. Ensemble de pinces selon une des revendications 1 à 3,
caractérisé par le fait que
le matériau composite renforcé par des fibres est un matériau composite renforcé par fibres de carbone.

5. Ensemble de pinces selon une des revendications 1 à 3,
caractérisé par le fait que
le matériau composite renforcé par des fibres est un matériau composite renforcé par fibres aramides ou para-aramides.

6. Ensemble de pinces selon une des revendications 1 à 5,
caractérisé par le fait que
la plaque de pince supérieure (6,16) et/ou la plaque de pince inférieure (5,15) sont formées chacune par fraisage dans la zone de leurs arêtes de pinçage.

7. Ensemble de pinces selon une des revendications 1 à 5,
caractérisé par le fait que
la plaque de pince supérieure (6,16) et/ou la plaque de pince inférieure (5,15) sont formées chacune par moulage par pression dans la zone de leurs arêtes de pinçage.

8. Ensemble de pinces selon une des revendications 1 à 5,
caractérisé par le fait que
la plaque de pince supérieure (26) et/ou la plaque de pince inférieure (25) sont assemblées chacune par une plaque porteuse (26a, 25a) en matériau composite renforcé par des fibres et une nervure de pinçage (26b,25b) en métal, de préférence en acier, fixée sur la plaque porteuse.

9. Ensemble de pinces selon revendication 8,
caractérisé par le fait que
la nervure de pinçage (26b,25b) est fixée par collage sur la plaque porteuse (26a,25a).

10. Ensemble de pinces selon une des revendications 1 à 8,
caractérisé par le fait que
la pince inférieure et/ou la pince supérieure sont formées partiellement de matériau composite renforcé par des fibres.
